# EUROPÄISCHE PATENTSCHRIFT

(11) **EP 1 088 509 B1**
(45) Veröffentlichungstag und Bekanntmachung des Hinweises auf die Patenterteilung: **02.05.2007**
(21) Anmeldenummer: 00120950.1
(22) Anmeldetag: 26.09.2000
(51) Int. Cl.: A47L 15/42

(54) **Haushalt-Geschirrspülmaschine**
Household dishwasher
Lave-vaisselle domestique

(30) Priorität: 01.10.1999 DE 19947323
(43) Veröffentlichungstag der Anmeldung: 04.04.2001
(73) Patentinhaber: BSH Bosch und Siemens Hausgeräte GmbH, 81739 München (DE)
(72) Erfinder: Jerg, Helmut, Dipl.-Ing. (FH), 89537 Giengen (DE)

(56) Entgegenhaltungen:
- DE-A- 4 404 369
- DE-A- 19 857 103
- US-A- 4 741 353
- US-A- 5 494 062

## Beschreibung

Die Erfindung betrifft eine Haushalt-Geschirrspülmaschine mit einem Spülbehälter, mindestens zwei Sprüheinrichtungen, einer Umsteuereinrichtung sowie einem beweglichen Ventilkörper, der von einer Flüssigkeit in Verschlußstellungen zum Verschließen von Flüssigkeitsauslässen gelenkt werden kann. Eine Haushalt-Geschirrspülmaschine gemäß dem Oberbegriff des Anspruchs 1 ist z.B. aus der EP 0 237 994 bekannt.

Es ist allgemein bekannt, daß in einem Spülbehälter einer handelsüblichen Haushalt-Geschirrspülmaschine vorzugsweise in Geschirrkörben angeordnetes Spülgut mit einer von einer Umwälzpumpe geförderten Flüssigkeit über mindestens zwei Sprüheinrichtungen beaufschlagt wird. Die Beschickung der beispielsweise beiden Sprüheinrichtungen mit der Flüssigkeit erfolgt entweder gleichzeitig oder abwechselnd, wobei die zuletzt genannte Methode durch den auf lediglich eine Sprüheinrichtung wirkenden vollen Druck ein besseres Reinigungsergebnis liefert und eine geringere Flüssigkeitsmenge und einen geringeren Energieaufwand für das Umwälzem und Erwärmen der Flüssigkeit benötigt. Zur Durchführung der wechselweisen Beschickung der Sprüheinrichtungen wird eine Umsteuereinrichtung - üblicherweise als Wasserweiche bezeichnet - verwendet.

Aus der EP 0 237 994 ist beispielsweise eine Umsteuereinrichtung für eine Geschirrspülmaschine bekannt, bei der ein Ventilkörper sich frei beweglich in einem Gehäuse mit zwei Flüssigkeitsauslässen und einem Flüssigkeitseinlaß befindet und bei Unterbrechung des Betriebs einer zur Förderung der Flüssigkeit vorgesehenen Umwälzpumpe seine Lage wechselweise zu dem einen oder dem anderen Flüssigkeitsauslaß ändert, um diesen jeweils zu verschließen. Dabei nimmt der Ventilkörper eine instabile Ausgangsstellung dann ein, wenn bei abgeschalteter Umwälzpumpe eine sich vorher gebildete Flüssigkeitssäule aus einer von zwei Ausgangsleitungen infolge der Schwerkraft in entgegengesetzter Richtung zurückströmt. Um die für die instabile Ausgangsstellung notwendige Flüssigkeitssäule zu erreichen, ist nachteiligerweise ein Bypass zu dieser Ausgangsleitung erforderlich, durch den auch bei Einnahme der Verschlußstellung etwas Flüssigkeit hineingelangen kann. Somit ist diese zu einer der beiden Sprüheinrichtungen führende Ausgangsleitung niemals vollständig verschlossen. Darüber hinaus kann der Ventilkörper nach Abschalten der Umwälzpumpe nur während eines definierten Zeitfensters in die Verschlußstellung eines bestimmten Flüssigkeitsauslaß und anschließend in die Verschlußstellung des anderen Flüssigkeitsauslasses bewegt werden. Damit ist zu keinem Zeitpunkt frei wählbar, welche Verschlußstellung eingenommen bzw. welche Ausgangsleitung verschlossen werden soll.

Es ist Aufgabe der vorliegenden Erfindung, eine Haushalt-Geschirrspülmaschine mit einer einfachen, kostengünstigen und funktionssicheren Umsteuereinrichtung zur Beschickung mehrerer Sprüheinrichtungen zu schaffen.

Diese Aufgabe wird gemäß der Erfindung durch die Merkmale des Patentanspruchs 1 gelöst. Weiterbildungen der Erfindung sind in den Unteransprüchen angegeben.

Gemäß dem Kennzeichen des Anspruchs 1 ist die Umsteuereinrichtung derart ausgebildet, daß zwei stabile Zwischenstellungen vorhanden sind, in welche der Ventilkörper zurückbewegt werden kann.

Die stabile Zwischenstellung garantiert eine definierte Lage des Ventilkörpers bei Pumpenstillstand, von der aus bei erneutem Pumpenbetrieb eine der möglichen Verschlußstellungen wieder eingenommen wird. Da der Ventilkörper durch die Schwerkraft bei ruhender Flüssigkeit bekanntermaßen absinkt, bewirkt die stabile Zwischenstellung ein Anhalten des Ventilkörpers und verhindert damit sicher und insbesondere unabhängig vom Vorliegen einer bestimmten Flüssigkeitssäule und/oder einem Zeitfenster für die Wiederaufnahme des Pumpenbetriebs das weitere Absinken.

Durch die stabile Zwischenstellung wird in vorteilhafter Weise der vom Ventilkörper in die Verschlußstellung zurückzulegende Weg bei erneuter Aktivierung des Pumpenbetriebs verkürzt.

Ein Bypass zur Erreichung einer Flüssigkeitssäule gemäß der EP 0 237 994 ist bei dem erfindungsgemäßen Gegenstand nicht erforderlich. Auch können die Flüssigkeitsauslässe vollständig und funktionssicher - in vorteilhafter Weise bei Wiedereinschalten des Pumpenbetriebs von der stabilen Zwischenstellung aus - verschlossen werden, was bei der Haushalt-Geschirrspülmaschine der EP 0 237 994 nicht der Fall ist.

Vorteilhafterweise kann gemäß einer Variante der Erfindung der Ventilkörper von der Zwischenstellung in eine andere Verschlußstellung als die Verschlußstellung, die er vor der Zwischenstellung eingenommen hat, gelenkt werden. Damit ist ein abwechselndes Beaufschlagen der Sprüheinrichtungen mit der Flüssigkeit über die jeweils geöffneten Flüssigkeitsauslässe nur durch Abschalten und Wiedereinschalten des Pumpenbetriebs einfach und funktionssicher erzielbar.

Gemäß einer anderen günstigen Variante der Erfindung kann der Ventilkörper von der Zwischenstellung in dieselbe Verschlußstellung, die er vor der Zwischenstellung eingenommen hat, gelenkt werden. Damit ist eine gezielte Ansteuerung einer bestimmten Sprüheinrichtung durch Sperren der anderen Sprüheinrichtung(en) für aufeinanderfolgende Sprühvorgänge möglich. Vorzugsweise wird dabei der Ventilkörper mittels eines von einer Steuereinrichtung einstellbaren Stellelements in dieselbe Verschlußstellung gelenkt. Damit kann das Sperren eines Flüssigkeitsauslasses mechanisch unterstützt und durch die Steuereinrichtung - beispielsweise elektrisch oder elektronisch - auch von außerhalb des Gehäuses der Umsteuereinrichtung beeinflußt werden.

Weiterhin kann auf dem Ventilkörper ein magnetisches Element und außen an dem Gehäuse der Umsteuereinrichtung ein Reed-Schalter befestigt sein. Dadurch ist die Lage des Ventilkörpers - vor allem in den Verschließstellungen - jederzeit sicher und genau erkennbar.

Gemäß einer Variante der Ausgestaltung der Erfindung ist eine Lichtschranke zum Erkennen der Lage des Ventilkörpers außen an dem Gehäuse vorgesehen.

Eine Alternative der Erfindung insbesondere für hochwertige Haushalt-Geschirrspülmaschinen sieht vor, daß bei einer drehzahlgesteuerten Umwälzpumpe ein Drehzahlsensor mit einer elektronischen Steuereinrichtung zum Erkennen der Lage des Ventilkörpers verbunden ist.

Es hat sich als besonders günstig erwiesen, wenn die Umsteuereinrichtung mindestens einen Haltesteg für den Ventilkörper zur Ausbildung der stabilen Zwischenstellung aufweist. Dadurch entsteht ein einfacher und kostengünstiger Puffer für die Bewegung des Ventilkörpers. Vorzugsweise ist dieser Haltesteg mittig im Gehäuseinneren der Umsteuereinrichtung angeordnet.

Gemäß einer vorteilhaften Weiterbildung der Erfindung ist der Haltesteg hakenförmig ausgebildet. Durch die Hakenform kann der Ventilkörper sich - insbesondere in der Gehäusemitte - einbetten und ist somit gegen ein Verrutschen und eine unfreiwillige Bewegung im ausgeschalteten Zustand der Umwälzpumpe gesichert.

Eine Variante der Erfindung sieht vor, daß die Gehäusewand am Boden derart unterbrochen ausgebildet ist, daß ein oder mehrere Wandstücke jeweils einen Haltesteg zur Ausbildung der mit einer Ausgangslage identischen stabilen Zwischenstellung für den Ventilkörper bilden. Damit ist sichergestellt, daß sowohl die Flüssigkeit über den Flüssigkeitseinlaß mit ausreichender Strömungsgeschwindigkeit eindringen als auch der Ventilkörper in dem einen Fall eine stabile Zwischenstellung vor dem Wiedereinschalten der Umwälzpumpe und in dem anderen Fall eine stabile Ausgangslage vor dem erstmaligen Einschalten der Umwälzpumpe einnehmen kann.

Ferner weist die Umsteuereinrichtung gemäß einer Weiterbildung der Erfindung eine Gehäusewand in Herzform auf, in dem der Ventilkörper gelenkt wird
- vom Boden der Herzform, an dem sich der Flüssigkeitseinlaß befindet, von einer Ausgangslage entlang der einen Innenwand in eine erste Verschlußstellung am Dach der Herzform, an dem sich die Flüssigkeitsauslässe befinden,
- von der ersten Verschlußstellung über die stabile Zwischenstellung in eine zweite Verschlußstellung,
- von der zweiten Verschlußstellung entlang der anderen Gehäusewand in die Ausgangslage. Diese Gehäuseform der Umsteuereinrichtung unterstützt besonders eine günstige und aufwandsarme Bewegung des Ventilkörpers zwischen den verschiedenen Stellungen.

Die Erfindung wird anhand eines in Figuren dargestellten Ausführungsbeispiels näher erläutert. Im einzelnen zeigen
- Fig. 1: eine Haushalt-Geschirrspülmaschine in einer schematischen Darstellung, und
- Fig. 2: eine Schnittdarstellung der Umsteuereinrichtung der erfindungsgemäßen Haushalt-Geschirrspülmaschine,

Fig. 1 zeigt eine erfindungsgemäße Haushalt-Geschirrspülmaschine 1, die einen Spülbehälter 2 zur Aufnahme von Spülgut - üblicherweise verschmutztes Geschirr und Besteck - aufweist, das beispielsweise in einem Geschirroberkorb 3 und einem Geschirrunterkorb 4 eingeordnet ist. In dem Spülbehälter 2 sind zumindest zwei Sprüheinrichtungen 5, 6 zum Beaufschlagen des Spülguts mit einer Flüssigkeit angeordnet. Die Flüssigkeit - üblicherweise als Spülflotte bezeichnet - kann von einer Umwälzpumpe 7 über eine Flüssigkeitszuleitung 8 zu einem oberen Sprüharm 5 und über eine Flüssigkeitszuleitung 9 zu einem unteren Sprüharm 6 gefördert werden.

Üblicherweise wird diese Flüssigkeit zumindest in einem Teilprogrammschritt eines Spülprogramms der Haushalt-Geschirrspülmaschine 1 durch einen Durchlauferhitzer 10 erwärmt, der mit einem Eingangsstutzen 11 an die Umwälzpumpe 7 und mit Ausgangsstutzen 12, 13 an die Flüssigkeitszuleitungen 8, 9 angeschlossen ist. Die Anzahl der Ausgangsstutzen entspricht der Anzahl der Sprüheinrichtungen oder gleichzeitig betriebener Gruppen von Sprüheinrichtungen. Die von der Umwälzpumpe 7 geförderte Flüssigkeit wird demnach in dem Ausführungsbeispiel zum Eingangsstutzen 11 des Durchlauferhitzers 10 und von dessen Ausgangsstutzen 12, 13 über die Flüssigkeitszuleitungen 8, 9 zu den Sprüheinrichtungen 5, 6 geleitet.

Mittels einer an den Durchlauferhitzer 10 angeformten - oder darin angeordneten - Umsteuereinrichtung 14 können die Sprüheinrichtungen 5, 6 jeweils abwechselnd nacheinander und/ oder ständig mit der Flüssigkeit beschickt werden, was durch Öffnen eines Flüssigkeitsauslasses und durch Verschließen eines anderen Flüssigkeitsauslasses erzielt wird. Die Flüssigkeitsauslässe der Umsteuereinrichtung 14 gehen im vorliegenden Ausführungsbeispiel direkt in die Ausgangsstutzen 12, 13 über oder sind mit diesen identisch. Des weiteren weist die Umsteuereinrichtung 14 einen Flüssigkeitseinlaß auf, der im vorliegenden Ausführungsbeispiel sich an den Eingangsstutzen 11 anschließt oder von diesem gebildet wird. Zum Verschließen der Flüssigkeitsauslässe kann ein beweglicher Ventilkörper von der Flüssigkeit in entsprechende Verschlußstellungen gelenkt werden. Gemäß weiterer Varianten kann die Umsteuereinrichtung 14 in der Haushalt-Geschirrspülmaschine entweder für sich allein angeordnet oder unmittelbar an die Umwälzpumpe 7 angeschlossen sein.

Fig. 2 zeigt in einer Schnittdarstellung die Umsteuereinrichtung 14 der Haushalt-Gtschirrspülmaschine 1 von Fig. 1. Die Umsteuereinrichtung 14 weist ein Gehäuse mit einer vorzugsweise herzförmig ausgebildeten Gehäusewand 14'auf, das unten in der Nähe des Bodens den Flüssigkeitseinlaß 16 und oben am Dach die beiden Flüssigkeitsauslässe 17, 18 aufweist. Die Flüssigkeitsauslässe 17, 18 verlaufen im vorliegenden Ausführungsbeispiel parallel zueinander. Durch den links angeordneten Flüssigkeitsauslaß 17 wird bei Betrieb der Umwälzpumpe die Flüssigkeit 20 in die Flüssigkeitszuleitung für den oberen Sprüharm 5 gepumpt, während der rechts angeordnete Flüssigkeitsauslaß 18 zur Beförderung der Flüssigkeit 20 in die Flüssigkeitszuleitung für den unteren Sprüharm 6 vorgesehen ist.

Innerhalb des Gehäuses ist ein vorzugsweise kugelförmig ausgebildeter Ventilkörper 15, dessen Dichte größer als die Dichte der Flüssigkeit 20 ist, frei beweglich angeordnet. Dieser Ventilkörper 15 kann verschiedene Verschlußstellungen B, C zum Verschließen der Flüssigkeitsauslässe 17, 18 einnehmen, wobei sich die Verschlußstellung B am Flüssigkeitsauslaß 17 sowie die Verschlußstellung C am Flüssigkeitsauslaß 18 befinden. Der Ventilkörper 15 besteht zumindest an seiner Oberfläche aus elastischem Material, um eine noch bessere Abdichtung des jeweiligen Flüssigkeitsauslasses bei Einnahme der Verschlußstellungen B, C zu erreichen.

Die Umwälzpumpe saugt im Betriebszustand die Flüssigkeit 20 - z.B. Wasser - an und pumpt sie durch den Durchlauferhitzer 10 über den Flüssigkeitseinlaß 16 in das Gehäuse der Umsteuereinrichtung 14. Am Übergang des Flüssigkeitseinlasses 16 in das Gehäuseinnere ist die Gehäusewand 14' am Boden unterbrochen ausgebildet, so daß ein oder mehrere Wandstücke Haltestege 19, 19' zur Ausbildung einer stabilen Ausgangslage A für den Ventilkörper 15 darstellen. Der Ventilkörper 15 wird bei Betrieb der Umwälzpumpe durch die Strömung der Flüssigkeit 20 zunächst von der Ausgangslage A entlang der linken Innenwand in die Verschlußstellung B am Dach der Herzform gelenkt. Der obere Sprüharm 5 ist damit gesperrt und das Wasser wird über den geöffneten Flüssigkeitsauslaß 18 zum unteren Sprüharm 6 und von dort auf das Spülgut befördert. Sobald die Umwälzpumpe abgeschaltet wird, bewegt sich der Ventilkörper 15 von der Verschlußstellung B in eine stabile Zwischenstellung D zurück. Diese Zwischenstellung D wird durch einen vorzugsweise hakenförmig - ähnlich einem in Schräglage angeordneten Hockeyschläger - ausgebildeten Haltesteg 21 erreicht, der vorzugsweise zumindest annähernd mittig im Gehäuse angeordnet ist und der dem weiteren Absinken des Ventilkörpers 15 entgegenwirkt. Von der stabilen Zwischenstellung D, in der der kugelförmige Ventilkörper 15 durch die Hakenform gegen ein Verrutschen oder eine sonstige unfreiwillige Bewegung sicher eingebettet ist, wird der Ventilkörper 15 bei Wiederaufnahme des Betriebs der Umwälzpumpe durch die erneute Strömung der Flüssigkeit 20 in die andere Verschlußstellung C gelenkt. Damit ist der untere Sprüharm 6 gesperrt und das Wasser wird über den geöffneten Flüssigkeitsauslaß 17 zum oberen Sprüharm 5 und von dort auf das Spülgut befördert.

Beim nächsten Pumpenstillstand bewegt sich der Ventilkörper 15 in Folge der Schwerkraft von der Verschlußstellung C entlang der rechten Innenwand des Gehäuses 14' zur Ausgangslage A zurück, die in diesem Fall auch eine stabile Zwischenstellung für das erneute Lenken des Ventilkörpers 15 in die andere Verschlußstellung B bei Wiederaufnahme des Pumpenbetriebs darstellt. Durch die oben beschriebene erfindungsgemäße Ausgestaltung der Umsteuereinrichtung 14 unter Verwendung insbesondere der stabilen Zwischenstellung D, A erfolgt das abwechselnde Beaufschlagen der Sprüheinrichtungen mit der Flüssigkeit lediglich durch Einschalten und Abschalten des Pumpenbetriebs. Gemäß einer vorteilhaften Variante können die Abdichtstellen für die Flüssigkeitsauslässe weiter nach oben verlegt werden, so daß sich stutzenartige Ausbuchtungen am Dach der Herzform ergeben. Diese gewährleisten einen noch besseren Sitz des Ventilkörpers 15 in den Verschlußstellungen B, C auch bei stärkeren Strömungen des Wassers.

In vorteilhafter Weise kann die Bewegung des Ventilkörpers mittels eines von einer Steuereinrichtung 22 - beispielsweise einem Aktuator - einstellbaren Stellelements 23 - beispielsweise eines Aktuatorkopfes - von der rechten Innenwand des Gehäuses aus derart beeinflußt werden, daß dieser von der Verschlußstellung C wieder in die stabile Zwischenstellung D bei Abschalten des Pumpenbetriebs und von dort erneut in dieselbe Verschlußstellung C bei Wiedereinschalten des Pumpenbetriebs gelenkt wird. Ein Aktuator ist ein Antriebsmittel, bei dem durch einen elektrisch gespeisten Thermistor eine Masse - z.B. eine Wachsmasse - erwärmt wird und durch die dabei erfolgte Volumensvergrößerung ein Kolben, der den aus dem Aktuator herausragenden Aktuatorkopf aufweist, verstellt wird. Damit wird durch das Stellelement 23 das Absinken des Ventilkörpers 15 in die Ausgangsstellung A verhindert, was eine erneute - d.h. gezielt aufeinanderfolgende - Beschickung des oberen Sprüharms über den geöffneten Flüssigkeitsauslaß 17 zur Folge hat.

Gemäß einer anderen vorteilhaften Variante ist auf dem Ventilkörper 15 ein magnetisches Element 24 - siehe Verschlußstellung B - befestigt, das durch einen außen an der Gehäusewand 14' der Umsteuereinrichtung 14 angebrachten Reed-Schalter 25 die genaue Lage des Ventilkörpers 15 erkennen läßt. Dadurch kann gezielt auf die Bewegung des Ventilkörpers 15 in die eine oder andere Verschlußstellung steuernd eingewirkt werden, um die Entscheidung zum Beschicken des oberen Sprüharms 5 oder des unteren Sprüharms 6 zu beeinflussen. Eine andere Variante benutzt eine außen an der Gehäusewand angebrachte Lichtschranke als Detektionsmittel für die genaue Ventilkörperlage.

Für den Fall, daß eine drehzahlgesteuerte Umwälzpumpe verwendet wird, besteht vorzugsweise eine Verbindung zwischen einem Drehzahlsensor und einer elektronischen Steuereinrichtung zur genauen Lageerkennung. Dabei wird der Umstand ausgenutzt, daß nach Pumpenstillstand anhand der ermittelten Drehzahl entweder vom Drehzahlsensor ein runder Lauf der Pumpe auf Grund der Beschickung des unteren Sprüharms mit einer geringeren Flüssigkeitsmenge oder ein unrunder Lauf der Pumpe wegen der Beschickung des oberen Sprüharms mit einer größeren Flüssigkeitsmenge erkannt und über ein entsprechendes Steuersignal der elektronischen Steuereinrichtung gemeldet wird. Aus der Mitteilung des unrunden Laufs bzw. des runden Laufs der Pumpe ist die Lage des Ventilkörpers 15 in der Verschlußstellung C bzw. B von der elektronischen Steuereinrichtung genau und sicher auf elegante Weise feststellbar, ohne daß es mechanischer oder elektromechanischer Mittel bedarf.

## Patentansprüche

1. Haushalt-Geschirrspülmaschine mit
- einem Spülbehälter (2) zur Aufnahme von Spülgut und mindestens zwei Sprüheinrichtungen (5, 6) zum Beaufschlagen des Spülguts mit von einer Umwälzpumpe (7) geförderter Flüssigkeit (20),
- einer Umsteuereinrichtung (14) mit einem Flüssigkeitseinlass (16) und jeweils an eine Sprüheinrichtung (5, 6) angeschlossenen Flüssigkeitsauslässen (17, 18), sowie
- einem beweglichen Ventilkörper (15), der von der Flüssigkeit (20) in Verschlussstellungen (B, C) zum Verschließen der Flüssigkeitsauslässe (17, 18) gelenkt werden kann,
- einer Umsteuereinrichtung (14), die derart ausgebildet ist, dass der ventilkörper (15) von einer der Verschlussstellungen (B, C) bei Betrieb der Umwälzpumpe (7) in eine stabile Zwischenstellung (D, A) bei Abschalten der Umwälzpumpe (7) zurückbewegt wird und von dort bei Wiederaufnahme des Betriebs der Umwälzpumpe (7) in eine der Verschlussstellungen (C, B) gelenkt wird,
**dadurch gekennzeichnet, dass**
zwei stabile Zwischenstellungen (D, A) vorhanden sind, in welche der Ventilkörper (15) zurückbewegt werden kann.

2. Haushalt-Geschirrspülmaschine nach Anspruch 1, **dadurch gekennzeichnet, dass** der Ventilkörper (15) von der Zwischenstellung (D, A) in eine andere Verschlussstellung (C, B) als die Verschlusssteltung (B, C), die er vor der Zwischenstellung (D, A) eingenommen hat, gelenkt wird.

3. Haushalt-Geschirrspülmaschine nach Anspruch 1, **dadurch gekennzeichnet, dass** der Ventilkörper (15) von der Zwischenstellung (D) in dieselbe Verschlussstellung (C), die er vor der Zwischenstellung (D) eingenommen hat, gelenkt wird.

4. Haushalt-Geschirrspülmaschine nach Anspruch 3, **dadurch gekennzeichnet, dass** der Ventilkörper (15) mittels eines von einer Steuereinrichtung (22) einstellbaren Stellelements (23) in dieselbe Verschlussstellung (C) gelenkt wird.

5. Haushalt-Geschirrspülmaschine nach einem der vorhergehenden Ansprüche, **dadurch gekennzeichnet, dass** auf dem Ventilkörper (15) ein magnetisches Element (24) und außen an dem Gehäuse der Umsteuereinrichtung (14) ein Reed-Schalter (25) zum Erkennen der Lage des Ventilkörpers (15) befestigt sind.

6. Haushalt-Geschirrspülmaschine nach einem der Ansprüche 1 bis 3, **dadurch gekennzeichnet, dass** außen an dem Gehäuse der Umsteuereinrichtung (14) eine Lichtschranke zum Erkennen der Lage des Ventilkörpers (15) vorgesehen ist.

7. Haushalt-Geschirrspülmaschine nach einem der Ansprüche 1 bis 3, **dadurch gekennzeichnet, dass** bei einer drehzahlgesteuerten Umwälzpumpe (7) ein Drehzahlsensor mit einer elektronischen Steuereinrichtung zum Erkennen der Lage des Ventilkörpers (15) verbunden ist.

8. Haushalt-Geschirrspülmaschine nach einem der vorhergehenden Ansprüche, **dadurch gekennzeichnet, dass** die Umsteuereinrichtung (14) mindestens einen Haltesteg (21, 19, 19') für den Ventilkörper (15) zur Ausbildung der stabilen Zwischenstellung (D, A) aufweist.

9. Haushalt-Geschirrspülmaschine nach Anspruch 8, **dadurch gekennzeichnet, dass** der Haltesteg (21) mittig im Gehäuseinneren der Umsteuereinrichtung (14) angeordnet ist.

10. Haushalt-Geschirrspülmaschine nach Anspruch 8 oder 9, **dadurch gekennzeichnet, dass** der Haltesteg (21) hakenförmig ausgebildet ist.

11. Haushalt-Geschirrspülmaschine nach Anspruch 8, **dadurch gekennzeichnet, dass** die Gehäusewand (14') am Boden derart unterbrochen ausgebildet ist, dass ein oder mehrere Wandstücke jeweils einen Haltesteg (19, 19') zur Ausbildung der mit einer Ausgangslage (A) identischen stabilen Zwischenstellung für den Ventilkörper (15) bilden.

12. Haushalt-Geschirrspülmaschine nach einem der vorhergehenden Ansprüche, **dadurch gekennzeichnet, dass** die Umsteuereinrichtung (14) eine Gehäusewand (14') in Herzform aufweist, in dem der Ventilkörper (15) gelenkt wird
- vom Boden der Herzform, an dem sich der Flüssigkeitseinlass (16) befindet, von einer Ausgangslage (A) entlang der einen Innenwand in eine erste Verschlussstellung (B) am Dach der Herzform, an dem sich die Flüssigkeitsauslässe (17, 18) befinden,
- von der ersten Verschlussstellung (B) über die stabile Zwischenstellung (D) in eine zweite Verschlussstellung (C),
- von der zweiten Verschlussstellung (C) entlang der anderen Gehäusewand in die Ausgangslage (A).

## Claims

1. Domestic dishwashing machine with
- a rinsing container (2) for reception of stock to be rinsed and at least two spray devices (5, 6) for action on the stock to be rinsed with liquid (20) conveyed by a circulating pump (7),
- a control changeover device (14) with a liquid inlet (16) and respective liquid outlets (17, 18), which are each connected with a spray device (5, 6), and
- a movable valve body (15), which can be deflected by the liquid (20) into closing settings (B, C) for closing the liquid outlets (17, 18),
- a control changeover device (14), which is constructed in such a manner that the valve body (15) is moved back from one of the closing settings (B, C) during operation of the circulating pump (7) to a stable intermediate setting (D, A) on switching-off of the circulating pump (7) and from there is guided back into one of the closing settings (C, B) on restoration of operation of the circulating pump (7),
**characterised in that** two stable intermediate settings (D, A), into which the valve body (15) can be moved back, are present.

2. Domestic dishwashing machine according to claim 1, **characterised in that** the valve body (15) is guided from the intermediate setting (D, A) into a closing setting (C, B) different from the closing setting (B, C) which it adopted before the intermediate setting (D, A).

3. Domestic dishwashing machine according to claim 1, **characterised in that** the valve body (15) is guided from the intermediate setting (D) into the same closing setting (C) which it adopted before the intermediate setting (D).

4. Domestic dishwashing machine according to claim 3, **characterised in that** the valve body (15) is guided into the same closing setting (C) by means of a setting element (23) settable by a control device (22).

5. Domestic dishwashing machine according to one of the preceding claims, **characterised in that** a magnetic element (24) is fastened on the valve body (15) and a Reed switch (25) for recognition of the position of the valve body (15) is externally fastened to the housing of the control changeover device (14).

6. Domestic dishwashing machine according to one of claims 1 to 3, **characterised in that** a light barrier for recognition of the position of the valve body (15) is provided externally at the housing of the control changeover device (14).

7. Domestic dishwashing machine according to one of claims 1 to 3, **characterised in that** in the case of a circulating pump (7) controlled in rotational speed a rotational speed sensor is connected with an electronic control device for recognition of the position of the valve body (15).

8. Domestic dishwashing machine according to one of the preceding claims, **characterised in that** the control changeover device (14) has at least one holding web (21, 19, 19') for the valve body (15) for defining the stable intermediate setting (D, A).

9. Domestic dishwashing machine according to claim 8, **characterised in that** the holding web (21) is centrally arranged in the housing interior of the control changeover device (14).

10. Domestic dishwashing machine according to claim 8 or 9, **characterised in that** the holding web (21) is formed to be hook-shaped.

11. Domestic dishwashing machine according to claim 8, **characterised in that** the housing wall (14') is constructed at the base to be interrupted in such a manner that one or more wall members each form a holding web (19, 19') for defining the stable intermediate setting, which is identical with a starting position (A), for the valve body (15).

12. Domestic dishwashing machine according to one of the preceding claims, **characterised in that** the control changeover device (14) has a heart-shaped housing wall (14') in which the valve body (15) is guided
- from the base of the heart shape, at which the liquid inlet (16) is disposed, from a starting position (A) along one inner wall to a first closing setting (B) at the roof of the heart shape, at which the liquid outlets (17, 18) are disposed,
- from the first closing setting (B) by way of the stable intermediate setting (D) to a second closing setting (C), and
- from the second closing setting (C) along the other housing wall to the starting position (A).

## Revendications

1. Lave-vaisselle domestique qui présente :
un récipient de lavage (2) pour reprendre le produit à laver et au moins deux dispositifs d'aspersion (5, 6) pour exposer le produit à laver à un liquide (20) débité par une pompe de recirculation (7),
un dispositif de déviation (14) doté d'une entrée (16) de liquide et de sorties de liquide (17, 18) respectivement raccordées à un dispositif d'aspersion (5, 6), ainsi que :
un corps mobile de soupape (15) qui peut être amené par le liquide (20) dans des positions de fermeture (B, C) pour fermer les sorties (17, 18) de liquide,
un dispositif de déviation (14) configuré de telle sorte que, lorsque la pompe de recirculation (7) est en fonctionnement, le corps de soupape (15) est renvoyé depuis l'une des positions de fermeture (B, C) jusque dans une position intermédiaire stable (D, A) lorsque la pompe de recirculation (7) est débranchée, et de là est amené dans une des positions de fermeture (C, B) lorsque la pompe de recirculation (7) est remise en fonctionnement,
**caractérisé en ce que**
deux positions intermédiaires stables (D, A) dans lesquelles le corps de soupape (15) peut être renvoyé sont présentes.

2. Lave-vaisselle domestique selon la revendication 1, **caractérisé en ce que** le corps de soupape (15) est amené depuis la position intermédiaire (D, A) jusque dans une position de fermeture (C, B) différente de la position de fermeture (B, C) qu'il avait prise avant la position intermédiaire (D, A).

3. Lave-vaisselle domestique selon la revendication 1, **caractérisé en ce que** le corps de soupape (15) est amené depuis la position intermédiaire (D) jusque dans la même position de fermeture (C) qu'il avait prise avant la position intermédiaire (D).

4. Lave-vaisselle domestique selon la revendication 3, **caractérisé en ce que** le corps de soupape (15) est amené dans la même position de fermeture (C) au moyen d'un élément de réglage (23) qui peut être ajusté par un dispositif de commande (22).

5. Lave-vaisselle domestique selon l'une des revendications précédentes, **caractérisé en ce qu'**un élément magnétique (24) est fixé sur le corps de soupape (15) et **en ce qu'**un commutateur de Reed (25) est fixé à l'extérieur sur le boîtier du dispositif de déviation (14) pour détecter la position du corps de soupape (15).

6. Lave-vaisselle domestique selon l'une des revendications 1 à 3, **caractérisé en ce qu'**une barrière lumineuse pour détecter la position du corps de soupape (15) est prévue à l'extérieur sur le boîtier du dispositif de déviation (14) .

7. Lave-vaisselle domestique selon l'une des revendications 1 à 3, **caractérisé en ce que** dans le cas d'une pompe de recirculation (7) dont la vitesse de rotation est contrôlée, un capteur de vitesse de rotation est relié à un dispositif électronique de commande pour détecter la position du corps de soupape (15).

8. Lave-vaisselle domestique selon l'une des revendications précédentes, **caractérisé en ce que** le dispositif de déviation (14) présente au moins une entretoise de maintien (21, 19, 19') pour le corps de soupape (15) pour définir la position intermédiaire stable (D, A).

9. Lave-vaisselle domestique selon la revendication 8, **caractérisé en ce que** l'entretoise de maintien (21) est disposée au milieu de l'intérieur du boîtier du dispositif de déviation (14).

10. Lave-vaisselle domestique selon la revendication 8 ou 9, **caractérisé en ce que** l'entretoise de maintien (21) est réalisée en forme de crochet.

11. Lave-vaisselle domestique selon la revendication 8, **caractérisé en ce que** la paroi de boîtier (14') est interrompue au fond de telle sorte qu'une ou plusieurs parties de la paroi forment chacune une entretoise de maintien (19, 19') en vue de définir, pour le corps de soupape (15), une position intermédiaire stable identique à une position initiale (A).

12. Lave-vaisselle domestique selon l'une des revendications précédentes, **caractérisé en ce que** le dispositif de déviation (14) présente un boîtier dont la paroi (14') a la forme d'un coeur et dans lequel le corps de soupape (15) est mené :
depuis le fond de la forme du coeur, où se trouve l'entrée (16) de liquide, depuis une position initiale (A), le long d'une des parois intérieures et jusque dans une première position de fermeture (B) située sur le plafond de la forme du coeur, où se trouvent les sorties (17, 18) de liquide,
depuis la première position de fermeture (B) jusque dans une deuxième position de fermeture (C) en passant par la position intermédiaire stable (D) et
depuis la deuxième position de fermeture (C) jusque dans la position initiale (A) le long de l'autre paroi de boîtier.
